# EUROPÄISCHE PATENTSCHRIFT

(11) **EP 2 135 961 B1**
(45) Veröffentlichungstag und Bekanntmachung des Hinweises auf die Patenterteilung: **01.10.2014**
(21) Anmeldenummer: 09007348.7
(22) Anmeldetag: 03.06.2009
(51) Int. Cl.: C21D 1/76, C21D 1/773, C21D 11/00, C23C 8/20

(54) **Verfahren und Einrichtung zur Wärmebehandlung von metallischen Werkstoffen unter Schutzgasatmosphäre**
Method and device for heat treating metallic materials in a protective atmosphere
Procédé et dispositif destinés au traitement à chaud de matières métalliques sous atmosphère protectrice

(30) Priorität: 20.06.2008 DE 102008029001
(43) Veröffentlichungstag der Anmeldung: 23.12.2009
(73) Patentinhaber: Ipsen International GmbH, 47533 Kleve (DE)
(72) Erfinder: Edenhofer, Bernd, Dr., 47533 Kleve (DE); Grobler, Hendrik, 47551 Bedburg-Hau (DE); Haase, Peter, 46418 Isselburg (DE)
(74) Vertreter: Fichter, Robert Arno

(56) Entgegenhaltungen:
- EP-A1- 0 465 226
- DE-C1- 4 427 507
- FR-A1- 2 181 597

## Beschreibung

### Technisches Gebiet

Die Erfindung betrifft ein Verfahren und eine Einrichtung zur Wärmebehandlung von metallischen Werkstoffen in einem eine Heizkammer mit Behandlungsraum und eine Abschreckkammer umfassenden Industrieofen unter Verwendung von Schutzgas und Reaktionsgas.

### Stand der Technik

Zur Wärmebehandlung von metallischen Werkstoffen in Industrieöfen ist es schon bekannt, Katalysatoren für Wärmebehandlungsöfen zu verwenden, um die Reaktionskinetik durch Katalysatorunterstützung zu beschleunigen.

U. a. sind in der DE 36 32 577 Katalysatorbetten, in der DE 38 88 814 katalysatorartige Auskleidungen mit netzartigen Strukturen von Öfen, in der DE 40 05 710 Ni, Mn, Cr u. Fe enthaltende vollmetallische Oxidationskatalysatoren und in der DE 44 16 469 ein zweistufiges Nitrocarburieren mittels Ni- o. Cu-Katalysator beschrieben.

Auch in der DE 691 33 356 geht die Fachwelt davon aus, Katalysatoren in Wärmebehandlungsöfen für Gasaufkohlungsverfahren zu verwenden.

Die weiterentwickelten Technologien verwendeten entsprechend der DE 690 13 997 ein katalytisches Rührwerk in Ofenatmosphären, nach der DE 694 01 425 ein Katalysatorteil auf Nickeloxidbasis in Öfen für die Wärmebehandlung und entsprechend der DE 299 08 528 eine mit einer Wärmebehandlungsanlage verbundene Katalysatoreinheit.

Verfolgt man den Entwicklungstrend weiter, so läßt sich feststellen, daß
- gemäß der GB 1,069,531 die Wärmebehandlung von Metallen in karbonisierter Atmosphäre,
- gemäß der US 3,620,518 die Behandlung der Oberflächen von Werkstücken in Härteöfen mit Katalysatorauskleidung aus Ni-Oxid, welches auf die keramische Innenwand aufgebracht ist und die verfügbare Oberfläche vergrößert,
- entsprechend der US 4,294,436 mit einem Ofen zur Wärmebehandlung von Metallteilen mit Schutzatmosphäre in Öfen mit katalytischen Wänden aus Ni,
- nach der US 5,645,808 die katalytische Oxidation mit Karbon-Verbunden in Gasströmen und
- nach der US 2006/0081567 mit einer Plasma unterstützten Werkstoffbehandlung sowie
- nach der JP 62199761
die Wärmebehandlung und Aufkohlungsprozesse in einem Ofen mit Katalysatoren jeglicher Art abgeschlossen zu sein scheint, was weitere Beispiele aus dem Stand der Technik belegen.

Zusammengefaßt sind demnach Verfahren und Öfen zur Gasaufkohlung, die
- feuerfeste Auskleidungen,
- metallische Katalysatoren aus Ni, Cu, Mn, Cr, Fe usw. wie auch Platin,
- katalytische Schichten auf Keramikauskleidungen,
- netzartige Katalysatorauskleidungen sowie
- katalytische Rührwerke und /oder
- Oberflächenvergrößerungen der katalytischen Auskleidung
aufweisen, weitgehend bekannt.

All diese Verfahren und Einrichtungen setzen
- der Einsparung von Schutzgas, Reduzierung von Heizenergieverlusten und
- einer bedarfsgerechten Zuführung von z. B. C/Erdgas für die Aufkohlung sowie
- einer Regelung des C-Potentials im Schutzgas sowie nicht regelbare/unerwünschte Reaktionen auszuschließen,

Grenzen entgegen, die bei einer weiteren konstruktiven Ausgestaltung der Katalysatoren in Industrieöfen nur geringe Vorteile gebracht haben.

***Ein fachmännischer Ausblick auf weitere bekannte Lösungen zur Wärmebehandlung von metallischen Werkstoffen in Industrieöfen, bei denen eine Einsparung verwendeter Prozeßgase zu bewerten ist, offenbarte das im Folgenden dargestellte Ergebnis.***

***Gemäß der*** FR 2181 597 A1 ***soll in einem kontinuierlich arbeitenden Ofen für die Ofenbegasung Endogas als Trägergas plus Zusatzgas verwendet und Prozessgas eingespart werden, wobei eine Abgasrückführung vorgesehen ist. Die Aufbereitung des Ofenabgases erfolgt durch Zufügen und Leiten von Luft. Als Katalysatortyp wird ein Oxidatioinskatalysator mit Nickeloxid verwendet, der im Ofengehäuse angebracht ist. Die Abgase werden mit einem Kühler abgekühlt. Eine CP-Regelung erfolgt durch Zugabe von Kohlenwasserstoff (KW) in den Raum des Ofengehäuses. Infolge des kontinuierlich arbeitenden Ofens ist auch die Abgasrückführung kontinuierlich, aber ohne prozeßbedingten Eingriff bezüglich Gasoptimierungen. Somit arbeitet der Ofen in einem quasi starren Rückführungskreislauf. Der Fachmann entnimmt daraus die Lehre, das***
- ***das Prozessgas als Behandlungsatmosphäre durch ein separat erzeugtes Trägergas (Endogas) plus einem Zusatzgas als Anreicherungsmittel aus KW erzeugt wird,***
- ***die Rückgewinnung von Prozessgas, jedoch in kontinuierlichen Öfen, die mit Endogas (im Wesentlichen aus Wasserstoff und Kohlenmonoxid bestehend) als Trägergas und mit einem Zusatzgas bestehend aus Kohlenwasserstof-fen (vorwiegend Methan) arbeiten, erfolgt,***
- ***Luft zu dem Ofenabgas und Zurückführen dieser Gasmischung in den Ofen über einen Oxidationskatalysator, der insbesondere aus Nickeloxid besteht und auf** einer **geeigneten Temperatur gehalten wird und vorzugsweise im Ofen angeordnet ist, zugefügt wird,***
- ***Ofenabgase, um den Ruß herausfiltern zu können, abgekühlt werden und***
- ***der kontinuierliche Ofen aus einem Aufbereitungskreislauf für das Ofenabgas mit Kühler, Rußfilter, Luftanreicherung, Druckerhöhungsge-bläse (vorzugsweise auf einige Hundert mm Wassersäule) sowie einem oder mehreren Rohren mit Oxidations-katalysator, vorzugsweise aus Nickeloxid bestehend, wobei diese Rohre vorzugsweise im Ofeninnern angeordnet sind, besteht.***

***Speziell zum Aufkohlen von metallischen Werkstoffen in Industrieöfen nach der*** DE 44 27 507 C1 ***soll ein Prozessgas mit einem CO:H2-Verhältnis von 1:1 erzeugt werden. Die maßgebende Ofenbegasung zur Erzeugung der Ofenatmosphäre erfolgt durch Reaktion von KW wie Alkenen mit Sauerstoff, unterstützt durch eine Katalysatoreinrichtung beim oder im Ofen sowie ggf. durch eine Zugabe von Anreicherungsgas. Eine Abgasrückführung und*/*oder eine Aufbereitung des Ofenabgases sind nicht vorgesehen, somit auch keine kontinuierliche Abgasrückführung. Zwar soll ein Katalysator im Ofen zur beschleunigten Umsetzung z.B. des Propylen mit Sauerstoff zu CO und H2: 2 C3H6 + 3 02* --> *6 CO + 6 H2 eingesetzt werden, jedoch ist dieser nicht näher bestimmt. Anfallende Abgase werden abgefackelt. Die CP-Regelung erfolgt durch Zugabe von KW in den Ofenraum. Die zu diesem Verfahren erforderlichen Baugruppen sind nicht näher bestimmt.***

***Diese Lehre offenbart lediglich technologisch eine Aufkohlung, bei der durch direkt im oder beim Ofen durch Umsetzung von dem dem Ofen zugeführten KW mit Sauerstoff, ggfs. unterstützt durch eine im oder beim Ofen befindliche Katalysatoreinrichtung, als Besonderheit des KW gasförmige Alkene, vorzugsweise Propylen und Ethylen, verwendet werden.***

Nach diesem dokumentierten Stand der Technik ordnet sich der praxisgemäße Ablauf bei der Wärmebehandlung von metallischen Werkstoffen unter Schutzgas wie bei der Gasaufkohlung so ein, daß der Wärmebehandlungsofen mit einem reduzierenden Schutzgas begast wird. Dieses Schutzgas besteht in der Regel aus Kohlenstoffmonoxid, Wasserstoff, Wasserdampf, Kohlenstoffdioxid und Stickstoff. Die Begasungseinleitung findet in der Heizkammer statt. Im Allgemeinen ist an diese Heizkammer eine kalte Behandlungskammer als so genannte Abschreckkammer angeschlossen. Getrennt sind beide Kammern in der Regel durch eine gasdurchlässige Tür. Das in die Heizkammer eingespeiste Gas gelangt somit auch in die kalte Behandlungskammer. Aus dieser wird das Schutzgas dann an einer Abbrandstelle ausgeleitet, durch einen Zündbrenner sicher gezündet und verbrannt.

Hierbei handelt es sich um einen kontinuierlichen Spülprozess, der jedoch mit ständigen hohen Gasverlusten an der Abbrandstelle der kalten Behandlungskammer verbunden ist.

Diese Art der kontinuierlichen Spülung des Wärmebehandlungsofens ist aber derzeit notwendig, um erstens nach Türöffnungen in den Ofen eingedrungene, unerwünschte Gase, wie z.B. Luft, wieder aus dem Ofen herauszuspülen bzw. auch schnelle C-Potentialänderungen (Atmosphärenwechsel) vornehmen zu können und zweitens, um ein quasistationäres Gleichgewicht in der Heizkammer aufrechtzuerhalten. Ohne kontinuierliche Spülung würden in der Heizkammer, als Produkte der Kohlungsreaktionen mit den Bauteilen, die Konzentrationen von Kohlenstoffdioxid, Sauerstoff und Wasserdampf stetig ansteigen, da die Rückbildungsreaktionen mit ebenfalls eingespeistem Erdgas langsamer ablaufen, als die Kohlungsreaktionen. Das würde bedeuten, dass der Kohlenstoffpegel immer weiter abfiele, obwohl als Reaktionsgas z. B. Erdgas zur Anreicherung eingeleitet wird. Erst durch diese Spülung, d.h. Aufrechterhaltung von konstanten Gaskonzentrationen in Bezug auf CO und H₂, wird das Kohlenstoffpotential regelbar.

Die praktischen Erkenntnisse bestätigen die zuvor beschriebenen Nachteile der bisherigen Verfahren, wonach der permanente hohe Gasverlust durch die Spülung des Ofens, der energetische Verlust des Schutzgasheizwertes und auch der Verlust an Prozesswärme durch das offene System eintreten.

Somit geht bei der Aufkohlung daher ein weitaus höherer Kohlenstoffmassenstrom durch das Spülen verloren, als überhaupt benötigt wird, um die Werkstoffe wie Bauteile aufzukohlen.

***Letztlich bieten sich als Lösung zur Beseitigung dieser Nachteile dafür auch nicht die Erkenntnisse an, die der Fachmann aus der Zusammenschau der*** FR 2 181 597 A1 ***mit der*** DE 44 27 507 C1 ***sowie in Kombination mit den zuvor ausgewerteten Lösungen gewinnen kann.***

### Darstellung der Erfindung

Der Erfindung liegt die Aufgabe zugrunde, unter Beibehaltung allgemein bekannter Ofenkonstruktionen und Katalysatoren ein Verfahren und eine Einrichtung zur Wärmebehandlung von metallischen Werkstoffen in einem eine Heizkammer mit Behandlungsraum und eine Abschreckkammer umfassenden Industrieofen unter Verwendung
o eines ersten Behandlungsmediums wie Schutzgas, welches neben den Mindestkomponenten Kohlenstoffmonoxid, Wasserstoff und Stickstoff auch die Komponenten Kohlenstoffdioxid, Sauerstoff und Wasserdampf aufweist, und
o eines zweiten Behandlungsmediums wie Reaktionsgas, welches zu einem aufkohlenden Prozess verwendbar ist,
zur Rückgewinnung von Schutzgas zu schaffen, um Schutzgas einzusparen, Heizenergieverluste zu reduzieren, einen Kohlenwasserstoff wie z.B. Erdgas bedarfsgerecht zur Aufkohlung zuzuführen und das C-Potential im Schutzgas zu regeln sowie nicht regelbare/unerwünschte Reaktionen auszuschließen.

Erfindungsgemäß wird dies dadurch gelöst, daß
a) in einem, dem Behandlungsraum baulich oder funktional zugeordneten und ein Katalysatorbett aufweisenden Aufbereitungsraum für die Heizkammer des Industrieofens die Komponenten Kohlenstoffdioxid, Sauerstoff und Wasserdampf mit zugeführtem Kohlenwasserstoff als Reaktionsgas zu Kohlenstoffmonoxid und Wasserstoff katalytisch reagieren und
b) die Reaktionen durch die Verwendung eines Katalysators am Katalysatorbett beschleunigt werden,
c) nach diesen Reaktionen das Schutzgas dann im Behandlungsraum ein geregeltes C-Potential aufweist, wobei
d) das so aufbereitete Schutzgas rezirkulierend dem Behandlungsraum der Heizkammer zugeführt wird.

Der am Katalysatorbett verwendete Katalysator soll vorteilhaft Nickel, Platin, Palladium oder Rhodium aufweisen.

In einer jeden aktiven Kohlenstoffübertragungsphase wird für einen Gasaufkohlungsprozess nur soviel Kohlenstoff in Form eines Reaktionsgases eingespeist, wie für die Gasaufkohlung erforderlich ist.

Als Reaktionsgas wird Erdgas verwendet.

Bei der Gasaufkohlung laufen in dem Behandlungsraum die Reaktionen

2CO → C + CO₂

CO + H₂ → C + H₂O

CO → C + 0,5 O_{2.}

ab, wobei dann der C-Pegel fällt und Vol. % CO₂, H₂O und O₂ ansteigen.

Im Aufbereitungsraum findet am Katalysatorbett eine Gasanreicherung gemäß den Reaktionen

2CH₄ + O₂ → 2CO + 4H₂

CH₄ + CO₂ → 2CO + 2H₂

CH₄ + H₂O →CO + 3H₂

statt, wobei hier der C-Pegel ansteigt und Vol. % CO₂, H₂O und O₂ abfallen.

Das C-Potential (Kohlenstoffpotential) wird mittels Gasanalyse geregelt, wobei eine Temperaturmessung möglich ist.

Zur Regelung des Kohlenstoffpotentials werden Luft und Kohlenwasserstoffgas derart verwendet, daß eine Luftmenge eingespeist wird, wenn der C-Pegel sinken soll; bei gewünschtem Anstieg des C-Pegels wird Kohlenwasserstoffgas zugeführt.

Gemäß einer ersten Variante des Verfahrens wird das im Behandlungsraum der Heizkammer vorliegende C-Potential nach Einspeisung des Kohlenwasserstoffs am Katalysatorbett geregelt.

Nach einer zweiten Variante des Verfahrens wird das im Behandlungsraum der Heizkammer vorliegende C-Potential durch Einspeisung des Kohlenwasserstoffs in den Behandlungsraum geregelt, wobei der Kohlenwasserstoff rezirkulierend am Katalysatorbett reagiert.

Das Schutzgas wird zu einer Abbrandstelle dann geleitet, gezündet und abgebrannt, wenn ein unzulässiger Druckanstieg vorliegt, wobei somit der Betriebsdruck reguliert wird, oder wenn ein kurzzeitiger Spülprozeß dies erfordert.

Zweckmäßig liegt der Arbeitsdruck bei vorzugsweise 1 bis 10 mbar.

Bei Betriebsdruckabfall können Reaktionsgas und Luft oder Schutzgas entsprechend zugeführt werden. Ein eventuell entstehender Überschuß von H₂ wird separiert.

Das Verfahren sieht vor, daß eine zwangsumgewälzte Gasführung durchgeführt wird, die zur Vermeidung unerwünschter Reaktionen wie Rußbildung weitgehend isotherm verläuft.

Die zwangsumgewälzte Gasführung kann mittels rezirkulierender Gasentnahme aus dem Bereich der Heizkammer ohne Gasabkühlung oder alternativ mittels rezirkulierender Gasentnahme aus dem Bereich der Abschreckkammer durchgeführt werden.

Zur Durchführung des Verfahrens im Industrieofen, der die Heizkammer mit dem Behandlungsraum und den das Katalysatorbett aufweisenden Aufbereitungsraum sowie die Abschreckkammer umfasst, dient erfindungsgemäß eine Einrichtung mit
a) einem eine Gasanalyse ausführenden und mit dem Aufbereitungsraum korrespondierenden C-Potentialregler,
b) einem Umwälzer für den Kreislauf eines rezirkulierenden Schutzgases mit geregelter Zuführung von Luft und Reaktionsgas und
c) einem gasdichten Ventil zu einer Abbrandstelle mit Druckregler und der Funktion einer Zubegasung bei Druckabfall, wobei
d) besagte Bauteile a) bis c) in einen Regelkreis funktionell integriert sind.

Bei einer Gasentnahme aus dem Bereich der Heizkammer ist eine die Heizkammer zur Abschreckkammer gasdicht abschließende Innentür angeordnet.

Andererseits ist ***es möglich*** bei einer Gasentnahme aus dem Bereich der Abschreckkammer eine gasundicht schließende Innentür zwischen Heizkammer und Abschreckkammer an***zu***ordne***n***, wobei ***dann*** die Abschreckkammer eine gasdicht abschließende Außentür aufweisen muß.

Der Behandlungsraum weist ***mehrere*** Einspeisestellen für die Einspeisung des rückgewonnenen Schutzgases und/oder die Einspeisung des Kohlenwasserstoffs auf, ***die z. B. als*** erste und zweite Einspeisestellen für die Einspeisung des Kohlenwasserstoffs ***ausbildbar sind.***

Der Aufbereitungsraum mit Katalysatorbett kann von dem Behandlungsraum lokal getrennt sein.

Funktionell erforderlich umfaßt der C-Potentialregler eine O₂-sonde, einen CO-Analysator und einen Temperaturmesser.

Die Erfindung zielt somit auf ein neuartiges Schutzgasrezirkulationssystem für die Gasaufkohlung ab, bei dem die Komponenten Kohlenstoffdioxid, Sauerstoff und Wasserdampf mit einem zugeführten Kohlenwasserstoff wie z.B. Erdgas wieder zu Kohlenstoffmonoxid und Wasserstoff katalytisch reagieren.

Vorteilhaft ist die Wiederaufbereitung von bereits "verbrauchtem" Schutzgas, d.h. eines Schutzgases mit einem niedrigen C-Potential.

Die Rückbildungsreaktionen laufen mit Katalysatorunterstützung beschleunigt ab, wobei hierzu geeignete Katalysatoren verwendet werden müssen.

Die alternativ dargestellte C-Potentialregelung ist vorteilhaft mittels Atmosphärenanalyse durchführbar. Das "aufbereitete" Schutzgas kann dann wieder den Einspeisetellen zugeführt werden, so dass sich ein realer Kreisprozess einstellt und die Gasaufkohlung fortgeführt wird.

Die einrichtungsseitigen Voraussetzungen für dieses Rezirkulationssystem können je nach Verfahrensvariante durch eine gasdichte Innentür oder eine gasdichte Außentür erfüllt werden. Der Abbrand mittels gasdichten Ventils muss nach wie vor bei unzulässigen Druckanstiegen im Ofen öffnen, um den Betriebsdruck zu regulieren. Dabei sollte der Arbeitsdruck zwischen 10 und 100 mmWS oder 1 bis 10 mbar liegen.

Um bei Betriebsdruckabfall wieder den Druck anzuheben, können z.B. Erdgas und Luft oder Schutzgas in geeigneter Menge zugeführt werden.

Für den Fall einer unzulässig hohen Wasserstoffkonzentration im Ofen, die bei der Einspeisung einer großen Menge an Kohlenwasserstoff entstehen kann, muss der Wasserstoff durch geeignete Maßnahmen aus dem Prozess entfernt werden.

Die Vorteile des Verfahrens sind eine massive Einsparung an Schutzgas. Die Heizenergieverluste durch Abbrennen können auf ein Minimum reduziert werden. Es muss auch in jeder Kohlenstoffübertragungsphase des Aufkohlungsprozesses nur soviel Kohlenstoff in Form von Erdgas eingespeist werden, wie für die Gasaufkohlung benötigt wird.

Ein weiterer Vorteil besteht in der Regelung des C-Potentials entsprechend den offenbarten Varianten. Aufkohlungen an Bauteilen aufgrund von unmittelbarer Kohlenwasserstoff-Dissoziation sind daher ausgeschlossen.

Die Gasführung kann weitgehend isotherm verlaufen, um unerwünschte Reaktionen wie z.B. Russanfall zu vermeiden.

Somit verschmilzt funktionell eine C-Potential geregelte katalytische In-Situ-Schutzgaserzeugung in Kombination mit einer Strömungsrezirkulation in einem Wärmebehandlungsofen zu einem überraschend neuartigen Effekt mit den dargestellten vorteilhaften Wirkungen.

Verfahrenstypisch ist, daß im Einzelnen die Verfahrensstufen der Wärmebehandlung mit den Stufen der Schutzgasrückgewinnung verknüpft sind.

Dadurch, daß ein entstehender Überschuß von H₂ separierbar ist, wird der Verfahrensablauf nicht störend beeinflusst.

In Erfüllung der Aufgabenstellung bringt das Verfahren den Effekt, daß besonders in jeder Kohlenstoffübertragungsphase des Aufkohlungsprozesses nur soviel Kohlenstoff in Form von z. B. Erdgas eingespeist wird, wie für die Gasaufkohlung benötigt wird und Aufkohlungen an Werkstücken auf Grund von CH₄-Dissoziation ausgeschlossen sind.

Gegenüber den eingangs untersuchten Lösungen zum Stand der Technik, in denen die Ausbildungen und Funktionen der Katalysatoren im Vordergrund der Weiterentwicklungen standen, wurde mit der verfahrensgemäßen Erfindung ein qualitativ neuer Prozeßeffekt der Gasführung erschlossen.

Wertet der Fachmann die Gesamtheit der vorteilhaften Wirkungen gemäß der Erfindung aus, ist festzustellen, daß die eingangs festgestellten Nachteile, wie
- die mit dem kontinuierlichen Spülprozess verbundenen hohen Gasverluste an der Abbrandstelle der kalten Behandlungskammer oder
- das Abfallen des Kohlenstoffpegels, obwohl als Reaktionsgas z. B. Erdgas zur Anreicherung eingeleitet wird, oder
- der energetische Verlust des Schutzgasheizwertes und auch der Verlust an Prozesswärme durch das offene System oder
- der Mehraufwand des bei der Aufkohlung erforderlichen Kohlenstoffmassenstroms durch das Spülen
erfindugsgemäß nicht mehr eintreten.

### Kurze Beschreibung der Zeichnung

Die Zeichnung zeigt eine vereinfachte Darstellung eines Industrieofens mit schematischer Einblendung der Reaktionsabläufe des Verfahrens und der erfindungswesentlichen Merkmale einer Bauvariante der Einrichtung.

### Bester Weg zur Ausführung der Erfindung

Die Zeichnung umreißt in vereinfachter Darstellung einen in der Praxis gebräuchlichen Industrieofen 1, der eine Heizkammer 2 mit Behandlungsraum 2.1 und einen Aufbereitungsraum 3 mit Katalysatorbett 3.1 umfasst und eine zugeordnete Abschreckkammer 8 aufweist.

Der Aufbereitungsraum 3 mit Katalysatorbett 3.1 ist in diesem Beispiel baulich mit dem Behandlungsraum 2.1 verbunden, er kann aber lokal getrennt und funktional zugeordnet sein, welche Bauausführung hier nicht dargestellt ist.

Als Werkstoffe und Konstruktionen für das Katalysatorbett 3.1 können die aus dem bekannten Stand der Technik bekannten Werkstoffe und Konstruktionen zur Anwendung gelangen, so auch die aus dem Automobilbau bekannten Systeme von Katalysatoren.

Erfindungstypisch hingegen ist, daß die für den Industrieofen 1 vorgesehene Einrichtung zur Durchführung des erfindungsgemäßen Verfahrens zur Wärmebehandlung von metallischen Werkstoffen mittels des erfindungsgemäß rückgewonnenen Schutzgases
a) einen C-Potentialregler 5 mit O₂-sonde 5.1, CO-Analysator 5.2 und Temperaturmesser 5.3, welche mit dem Katalysatorbett 3.1 korrespondieren,
b) einen Umwälzer 4 für den Kreislauf des rezirkulierenden Schutzgases mit geregelter Zuführung von Luft 11 und Erdgas 10 und
c) ein gasdichtes Ventil 6.1 zu einer Abbrandstelle 6 mit Druckregler 6.2 und der Funktion einer Zubegasung bei Druckabfall
umfasst.

Besagte Bauteile bilden einen funktionellen Regelkreis R, der für die Einrichtung erfindungswesentlich ist.

Verfahrenstechnisch ist es erforderlich, dem Behandlungsraum 2.1 erste Einspeisestellen 2.2 für die Einspeisung des rückgewonnenen Schutzgases und/oder die Einspeisung des Kohlenwasserstoffs und dem Aufbereitungsraum 3 zweite Einspeisestellen 3.2 für die Einspeisung des Kohlenwasserstoffs zuzuordnen.

Die Funktion der ersten Einspeisestellen 2.2 ist demzufolge für die Abläufe
- Einspeisung des rückgewonnenen Schutzgases;
- Einspeisung des rückgewonnenen Schutzgases oder die Einspeisung des Kohlenwasserstoffs;
- Einspeisung des rückgewonnenen Schutzgases und die Einspeisung des Kohlenwasserstoffs
je nach Prozess- oder Bauausführung bestimmt.

In diesem Beispiel befindet sich für eine rezirkulierende Gasentnahme aus dem Bereich der Heizkammer 2 ohne Gasabkühlung eine gasdicht schließende Innentür 7 zwischen der Heizkammer und nachfolgender Abschreckkammer 8. In einer hier nicht dargestellten Bauvariante ist bei einer Gasentnahme aus dem Bereich der Abschreckkammer 8 die Innentür 7 gasundicht schließend zwischen Heizkammer 2 und Abschreckkammer 8 angeordnet, dafür aber die Abschreckkammer 8 mit einer gasdicht abschließenden Außentür 9 versehen. Beide Bauvarianten sind gegenüber den im Stand der Technik beschriebenen so genannten offenen Systemen wie mit gasdurchlässigen Türen ebenfalls erfindungswesentlich für das Verfahren und unterstützen auch das System des Regelkreises R in seiner verfahrensgemäßen Funktion.

Das neue Verfahren, bei dem Schutzgas rückgewonnen wird, läuft in dem erfindungsgemäß wie oben eingerichteten Industrieofen 1 nach folgenden Verfahrensschritten ab:
In dem das Katalysatorbett 3.1 aufweisenden Aufbereitungsraum 3 des Industrieofens 1 reagieren die als Schutzgas zugeführten Komponenten Kohlenstoffdioxid, Sauerstoff und Wasserdampf mit einem zugeführtem Reaktionsgas wie Erdgas zu Kohlenstoffmonoxid und Wasserstoff katalytisch.

Das C-Potential wird bedarfsweise mittels des C-Potentialreglers 5 mit O₂-Sonde 5.1, CO-Analysator 5.2 und Temperaturmesser 5.3 so geregelt, daß das aufbereitete Schutzgas rezirkulierend dem Behandlungsraum 2.1 an ersten Einspeisestellen 2.2 wieder zugeführt werden kann.

In dem Behandlungsraum 2.1 laufen dabei die Reaktionen gemäß

2CO →C + CO₂

CO + H₂ → C + H₂O

CO → C + 0,5 O₂,

ab, wobei der C-Pegel fällt und Vol. % CO₂, H₂O und O₂ ansteigen.

Am Katalysatorbett 3.1, d.h. im Aufbereitungsraum 3, der sich in diesem Beispiel im unteren Teil der Heizkammer 2 befindet, erfolgt dann wieder die Anreicherung gemäß den Reaktionen

2CH₄ + O₂ → 2CO + 4H₂

CH₄ + CO₂ → 2CO + 2H₂

CH₄ + H₂O →CO + 3H₂,

wobei hiernach der C-Pegel ansteigt und Vol. % CO₂, H₂O und O₂ abfallen.

Diese Reaktionen erfüllen somit die Bedingungen der erfindungsgemäß gewollten Rückgewinnung von Schutzgas, welches nun rezirkulierend in den Wärmebehandlungsprozeß eingebunden ist.

Aus der Sicht des auf diesem Gebiet tätigen Fachmanns sind diese Reaktionen so zu verstehen, daß zur Regelung des Kohlenstoffpotentials selbstverständlich auch Luft und benanntes Kohlenwasserstoffgas verwendet werden. Das heißt, daß eine Luftmenge eingespeist wird, wenn der C-Pegel sinken soll; andererseits wird bei gewünschtem Anstieg des C-Pegels ein Kohlenwasserstoffgas zugeführt.

Dabei ist die Regelung des im Behandlungsraum 2.1 vorliegenden C-Potentials auch nach Einspeisung des Kohlenwasserstoffs über die zweiten Einspeisestellen 3.2 am Katalysatorbett 3.1 vorgesehen, um den bedarfsgerechten C-Pegel einzustellen. Für besondere Fälle kann eine Temperaturmessung vorgenommen werden.

Die Regelung des im Behandlungsraum 2.1 vorliegenden C-Potentials kann alternativ nach Einspeisung des Kohlenwasserstoffs über die ersten Einspeisestellen 2.2 in den Behandlungsraum 2.1 erfolgen und dabei der Kohlenwasserstoff am Katalysatorbett 3.1 rezirkulierend reagieren.

Ggf. kann das Schutzgas zu einer Abbrandstelle 6 dann geleitet, gezündet und abgebrannt werden, wenn der Abbrand bei unzulässigen Druckanstiegen erfolgen muss, um den Betriebsdruck zu regulieren bzw. ein kurzzeitiger Spülprozeß dies erfordert.

Dies kann auch der Fall sein, wenn z.B. in der Aufheizphase die Behandlungskammer gespült werden muss, um prozessschädigende Fremdstoffe zu entfernen oder auch um einen Gaswechsel im Prozess durchzuführen, wenn z.B. das C-Potetntial schnell von 1,3%C auf 0,6% C abzusenken ist.

Der Arbeitsdruck kann vorzugsweise bei 1 ... 10 mbar liegen, wobei höhere Drücke möglich sind.

Bei Betriebsdruckabfall können als Reaktionsgas z.B. Erdgas 10 und Luft 11 oder Schutzgas entsprechend zugeführt werden.

Vorteilhaft ist, daß im Einzelnen die Verfahrensstufen der Wärmebehandlung mit den Stufen der Schutzgasrückgewinnung verknüpft sind, wodurch der eigentliche Wärmebehandlungsprozeß weiter kontinuierlich und verzögerungsfrei ablaufen kann.

Der verfahrensbedingt möglicherweise anfallende Überschuss von H₂ ist problemlos separierbar, ohne daß der Verfahrensablauf unterbrochen werden muss.

Verfahrensgemäß ist vorgesehen, die mittels des Umwälzens 4 zwangsumgewälzte Gasführung isotherm anzustreben, um unerwünschte Reaktionen, wie Rußbildung zu vermeiden.

Insgesamt stellt sich somit verfahrensgemäß ein geregelter realer Kreisprozeß ein, indem das aufbereitete Schutzgas zur Wärmebehandlung von hier nicht dargestellten Werkstoffen rezirkulierend eingespeist wird.

### Gewerbliche Anwendbarkeit

Die innerbetriebliche Erprobung hat die beschriebenen Vorteile und anwenderseitige Verwertbarkeit der Erfindung sowie ihre verfahrens- und einrichtungsseitige Realisierung in einem Industrieofen bestätigt.

### Bezugszeichenliste

- 1: Industrieofen
- 2: Heizkammer
- 2.1: Behandlungsraum
- 2.2: erste Einspeisestellen
- 3: Aufbereitungsraum
- 3.1: Katalysatorbett
- 3.2: zweite Einspeisestellen
- 4: Umwälzer
- 5: C-Potentialregler
- 5.1: O₂-Sonde
- 5.2: CO-Analysator
- 5.3: Temperaturmesser
- 6: Abbrandstelle
- 6.1: gasdichtes Ventil
- 6.2: Druckregler
- 7: Innentür
- 8: Abschreckkammer
- 9: Außentür
- 10: Zuführung Kohlenwasserstoff
- 11: Zuführung Luft
- R: Regelkreis

## Patentansprüche

1. Verfahren zur Wärmebehandlung von metallischen Werkstoffen durch Aufkohlung in einem Wärmebehandlungsofen, der als Industrieofen (1) eine Heizkammer und eine Abschreckkammer (8) aufweist, mittels Schutzgas, bei dem zur Rückgewinnung von Schutzgas
a) in einem ein Katalysatorbett aufweisenden Aufbereitungsraum (3) der Heizkammer des Industrieofens (1) die Komponenten des Schutzgases, umfassend Kohlenstoffdioxid, Sauerstoff und Wasserdampf mit zugeführtem Kohlenwasserstoff als Reaktionsgas zu Kohlenstoffmonoxid und Wasserstoff katalytisch reagieren und
b) nach dieser Reaktion das Schutzgas ein geregeltes C-Potential aufweist, wobei
c) die Reaktion durch die Verwendung eines Katalysators am Katalysatorbett beschleunigt wird und
d) das so aufbereitete Schutzgas rezirkulierend einem Behandlungsraum (2) der Heizkammer wieder zugeführt wird.

2. Verfahren nach Anspruch 1, **dadurch gekennzeichnet, dass** der verwendete Katalysator Nickel, Platin, Palladium oder Rhodium aufweist.

3. Verfahren nach Anspruch 1 oder 2, **dadurch gekennzeichnet, daß** in jeder aktiven Kohlenstoffübertragungsphase des Aufkohlungsprozesses nur so viel Kohlenstoff in Form eines Reaktionsgases wie Erdgas eingespeist wird, wie für die Gasaufkohlung benötigt wird.

4. Verfahren nach einem der Ansprüche 1 bis 3, **dadurch gekennzeichnet, daß** bei einer Aufkohlung in dem Behandlungsraum (2) die Reaktionen
2CO→ C + CO2
O + H2→ C + H2O
CO→C + 0,502
ablaufen, wobei dann der C-Pegel fällt und Vol.-% CO2, H2O und O2 ansteigen, und
im Aufbereitungsraum (3) am Katalysatorbett eine Anreicherung gemäß den Reaktionen
2CH4+ O2→ 2CO + 4H2
CH4+ CO2→2CO + 2H2
CH4+ H2O → CO + 3H2
stattfindet, wobei hier der C-Pegel ansteigt und Vol.-% CO2, H2O und O2 abfallen.

5. Verfahren nach einem der Ansprüche 1 bis 4, **dadurch gekennzeichnet, daß** das C-Potential in dem Aufbereitungsraum (3) am Katalysatorbett mittels Gasanalyse geregelt wird und eine Temperaturmessung erfolgt.

6. Verfahren nach einem der Ansprüche 1 bis 5, **dadurch gekennzeichnet, daß** das Schutzgas zu einer Abbrandstelle dann geleitet, gezündet und abgebrannt wird, wenn ein unzulässiger Druckanstieg vorliegt, wobei somit der Betriebsdruck reguliert wird, oder wenn ein kurzzeitiger Spülprozeß dies erfordert.

7. Verfahren nach einem der Ansprüche 1 bis 6, **dadurch gekennzeichnet, daß** der Arbeitsdruck bei vorzugsweise 1 bis 10 mbar liegt.

8. Verfahren nach einem der Ansprüche 1 bis 7, **dadurch gekennzeichnet, daß** bei Betriebsdruckabfall Reaktionsgas und Luft oder Schutzgas entsprechend zugeführt werden.

9. Verfahren nach einem der Ansprüche 1 bis 8, **dadurch gekennzeichnet, daß** ein eventuell entstehender Überschuß von H2 separiert wird.

10. Verfahren nach einem der Ansprüche 1 bis 9, **dadurch gekennzeichnet, daß** eine zwangsumgewälzte Gasführung durchgeführt wird, die zur Vermeidung unerwünschter Reaktionen wie Rußbildung isotherm verläuft.

11. Einrichtung zur Durchführung des Verfahrens nach einem der Ansprüche 1 bis 10 in einem Wärmebehandlungsofen wie Industrieofen (1), der eine Heizkammer mit einem Behandlungsraum (2) und einem ein Katalysatorbett aufweisenden Aufbereitungsraum (3) umfaßt sowie eine Abschreckkammer (8) aufweist, **gekennzeichnet durch**
a) einen eine Gasanalyse ausführenden und mit dem Aufbereitungsraum (3) korrespondierenden C-Potentialregler (5),
b) einen Umwälzer (4) für den Kreislauf eines rezirkulierenden Schutzgases mit geregelter Zuführung von Luft und Reaktionsgas,
c) ein gasdichtes Ventil (6.1) zu einer Abbrandstelle (6) mit Druckregler (6.2) und der Funktion einer Zubegasung bei Druckabfall, wobei besagte Bauteile a) bis c) in einen Regelkreis (R) funktionell integriert sind, und
d) eine die Heizkammer zur Abschreckkammer (8) gasdicht abschließende Innentür (7).

12. Einrichtung nach Anspruch 10, **dadurch gekennzeichnet, daß** der Behandlungsraum (2) mehrere Einspeisestellen (2.1) für die Einspeisung des rückgewonnenen Schutzgases aufweist.

13. Einrichtung nach Anspruch 10 oder 11, **dadurch gekennzeichnet, daß** der Aufbereitungsraum (3) mit Katalysatorbett von dem Behandlungsraum (2) lokal getrennt ist.

14. Einrichtung nach einem der Ansprüche 10 bis 12, **dadurch gekennzeichnet, daß** der C-Potentialregler (5) eine O2-Sonde (5.1), einen COAnalysator (5.2) und einen Temperaturmesser (5.3) umfaßt.

## Claims

1. Method for heat treatment of metallic materials by carburisation in a heat treatment oven in the form of an industrial oven (1) having a heating chamber and a quench chamber (8), by means of protective gas, whereby in order to recover protective gas
a) the components of the protective gas, comprising carbon dioxide, oxygen, and water vapour, catalytically react with supplied hydrocarbon as a reaction gas to form carbon monoxide and hydrogen in a processing area (3) of the heating chamber of the industrial oven (1) having a catalyt bed; and
b) the protective gas has a controlled C potential after this reaction, whereby
c) the reaction is accelerated by the use of a catalyst on the catalyst bed, and
d) the protective gas thus processed recirculates back to a treatment area (2) of the heating chamber.

2. Method according to claim 1, **characterised in that** the catalyst used contains nickel, platinum, palladium, or rhodium.

3. Method according to claim 1 or 2, **characterised in that**, in each active carbon transfer phase of the carburisation process only that amount of carbon in the form of a reaction gas, such as natural gas, is supplied as is needed for the gas carburisation.

4. Method according to any of claims 1 - 3, **characterised in that**, in a carburisation in the treatment area (2) the reactions
2CO→ C + CO2
O + H2→ C + H2O
CO→C + 0,5O2
occur, whereby the C level decreases and the vol. % of CO2, H2O and O2 increase, and an enrichment according to the reactions
2CH4+ O2→ 2CO + 4H2
CH4+ CO2→2CO + 2H2
CH4+ H2O → CO + 3H2
occurs in the treatment room (3) on the catalyst bed, whereby the C level increases and the vol. % of CO2, H2O, and O2 decrease.

5. Method according to any of claims 1 - 4, **characterised in that** the C potential is controlled by gas analysis in the processing area (3) on the catalyst bed, and **in that** a temperature measurement is taken.

6. Method according to any of claims 1 - 5, **characterised in that** the protective gas is fed to a burn-off area, ignited, and burned off in the event of an impermissible increase in pressure, whereby this regulates the operating pressure, or if a short-term flushing process requires it.

7. Method according to any of claims 1 - 6, **characterised in that** the working pressure is preferably 1 - 10 mbar.

8. Method according to any of claims 1 - 7, **characterised in that**, in the event of a decrease in operating pressure, reaction gas and air or protective gas are supplied, as appropriate.

9. Method according to any of claims 1 - 8, **characterised in that** any excess H2 is separated.

10. Method according to any of claims 1 - 9, **characterised in that** there is forced recirculation of gas, which occurs isothermically in order to avoid undesired reactions such as soot formation.

11. System for carrying out the method according to any of claims 1 - 10 in a heat treatment oven such as an industrial oven (1), comprising a heating chamber with a treatment area (2) and a processing area (3) having a catalyst bed as well as a quench chamber (8), **characterised by**
a) a C potential regulator (5) that carries out a gas analysis and corresponds to the processing area (3),
b) a recirculator (4) for the circulation of a recirculating protective gas with controlled air and reaction gas supply,
c) a gas-tight valve (6.1) to a burn-off area (6) with a pressure regulator (6.2) and the function of applying additional gas in the event of a drop in pressure, whereby the components a) - c) are functionally integrated into a control loop (R), and
d) an inner door (7) hermetically sealing off the heating chamber from the quench chamber (8).

12. System according to claim 10, **characterised in that** the treatment area (2) has several feed points (2.1) for supplying the recovered protective gas.

13. System according to claim 10 or 11, **characterised in that** the processing area (3) with the catalyst bed is locally separated from the treatment area (2).

14. System according to any of claims 10 - 12, **characterised in that** the C potential regulator (5) comprises an 02 probe (5.1), a CO analyser (5.2), and a thermometer (5.3).

## Revendications

1. Procédé pour le traitement thermique de matériaux métalliques par carburation dans un four de traitement thermique, qui en tant que four industriel (1) comprend une chambre de chauffe et une chambre de trempe (8), à l'aide d'un gaz protecteur, dans lequel, pour la récupération du gaz protecteur,
a) dans un espace de préparation (3), comportant un lit de catalyseur, de la chambre de chauffe du four industriel (1), les composants du gaz protecteur, comprenant du dioxyde de carbone, de l'oxygène et de la vapeur d'eau, subissent une réaction catalytique avec un hydrocarbure amené, servant de gaz de réaction, pour donner du monoxyde de carbone et de l'hydrogène, et
b) après cette réaction, le gaz protecteur présente un potentiel carbone régulé,
c) la réaction étant accélérée par utilisation d'un catalyseur au niveau du lit de catalyseur, et
d) le gaz protecteur ainsi préparé étant renvoyé en recirculation dans un espace de traitement (2) de la chambre de chauffe.

2. Procédé selon la revendication 1, **caractérisé en ce que** le catalyseur utilisé comprend du nickel, du platine, du palladium ou du rhodium.

3. Procédé selon la revendication 1 ou 2, **caractérisé en ce que**, dans chaque phase active de transfert de carbone du processus de carburation, on n'injecte que la quantité de carbone, sous forme d'un gaz de réaction, tel que le gaz naturel, qui est nécessaire à la carburation du gaz.

4. Procédé selon l'une des revendications 1 à 3, **caractérisé en ce que**, lors d'une carburation dans l'espace de traitement (2), les réactions suivantes se déroulent :
2CO → C + CO2
O + H2 → C + H2O
CO → C + 0,502,
puis le niveau de C diminue, et le pourcentage en volume de CO2, de H2O et de O2 augmente, et, dans l'espace de préparation (3), un enrichissement selon les réactions
2CH4 + O2 → 2CO + 4H2
CH4 + CO2 → 2CO + 2H2
CH4 + H2O → CO + 3H2
a lieu sur le lit de catalyseur, le niveau de C augmentant ici, et le pourcentage en volume de CO2, de H2O et de O2 diminuant.

5. Procédé selon l'une des revendications 1 à 4, **caractérisé en ce que** le potentiel carbone dans l'espace de préparation (3) est, sur le lit de catalyseur, régulé par une analyse des gaz, et qu'une mesure de la température est effectuée.

6. Procédé selon l'une des revendications 1 à 5, **caractérisé en ce que** le gaz protecteur est ensuite envoyé à une zone de calcination, enflammé et calciné quand on est en présence d'une augmentation de pression non admissible, ce à l'occasion de quoi on procède ainsi à une régulation de la pression de marche, ou encore quand une opération de rinçage de courte durée l'exige.

7. Procédé selon l'une des revendications 1 à 6, **caractérisé en ce que** la pression de travail est de préférence de 1 à 10 mbar.

8. Procédé selon l'une des revendications 1 à 7, **caractérisé en ce que**, en présence d'une chute de la pression de marche, on amène d'une manière correspondante le gaz de réaction et de l'air ou le gaz protecteur.

9. Procédé selon l'une des revendications 1 à 8, **caractérisé en ce qu'**on sépare du H2 un excès qui se crée éventuellement.

10. Procédé selon l'une des revendications 1 à 9, **caractérisé en ce qu'**on procède à une amenée de gaz à circulation forcée, qui a lieu dans des conditions isothermes pour éviter des réactions indésirables telles que la formation de suie.

11. Dispositif pour la mise en oeuvre du procédé selon l'une des revendications 1 à 10, dans un four de traitement thermique, tel qu'un four industriel (1), qui comprend une chambre de chauffe comportant un espace de traitement (2) et un espace de préparation (3) comportant un lit de catalyseur, et qui présente aussi une chambre de trempe (8), **caractérisé par**
a) un régulateur du potentiel carbone (5), qui effectue une analyse des gaz et qui correspond à l'espace de préparation (3),
b) un recirculateur (4), pour le circuit fermé d'un gaz protecteur de recirculation, avec une amenée régulée de l'air et du gaz de réaction,
c) une vanne (6.1), étanche aux gaz, allant vers une zone de calcination (6), comportant un régulateur de pression (6.2) et ayant pour fonction une amenée de gaz en cas de chute de pression,
les composants a) et c) mentionnés ci-dessus étant fonctionnellement intégrés dans un circuit de régulation (R), et
d) une porte intérieure (7), qui obture d'une matière étanche aux gaz la chambre de chauffe par rapport à la chambre de trempe (8).

12. Dispositif selon la revendication 10, **caractérisé en ce que** l'espace de traitement (2) comprend plusieurs points d'injection (2.1) pour injecter le gaz protecteur récupéré.

13. Dispositif selon la revendication 10 ou 11, **caractérisé en ce que** l'espace de traitement (3), comportant le lit de catalyseur, est localement séparé de l'espace de traitement (2).

14. Dispositif selon l'une des revendications 10 à 12, **caractérisé en ce que** le régulateur (5) du potentiel carbone comprend une sonde à 02 (5.1), un analyseur de 0 (5.2) et un mesureur de température (5.3).
